# EUROPÄISCHE PATENTSCHRIFT

(11) **EP 0 376 142 B1**
(45) Veröffentlichungstag und Bekanntmachung des Hinweises auf die Patenterteilung: **10.11.1993**
(21) Anmeldenummer: 89123547.5
(22) Anmeldetag: 20.12.1989
(51) Int. Cl.: C21C 7/072, F27D 3/16, B22D 1/00, C22B 9/05

(54) **Einblasvorrichtung**
Gas-flushing installation
Installation d'injection

(30) Priorität: 22.12.1988 DE 3843149; 08.03.1989 DE 3907383
(43) Veröffentlichungstag der Anmeldung: 04.07.1990
(73) Patentinhaber: Plibrico Company GmbH, 40210 Düsseldorf (DE)
(72) Erfinder: Wagner, Herbert Dr., D-6638 Dillingen (DE); Stein, Dirk, D-5410 Höhr-Grenzhausen (DE); Struzik, Erich, D-5650 Solingen 19 (DE)
(74) Vertreter: Cohausz & Florack Patentanwälte

(56) Entgegenhaltungen:
- DE-A- 3 631 521
- US-A- 2 811 346
- US-A- 3 610 602
- STAHL U. EISEN, Band 96, Nr. 21, 21. Oktober 1976, Seiten 1056-1057; "Betreibsergebnisse mit der Spülgasbehandlung von Stahl in der Giesspfanne"
- PATENT ABSTRACTS OF JAPAN, Band 9, Nr. 104 (C-279)[1827], 8. Mai 1985; & JP-A-59 229 408 (NIPPON KOKAN)
- SOVIET INVENTIONS ILLUSTRATED, Woche 79-B45, 19. Dezember 1979, Derwent Publications Ltd, London, GB; & SU-A-648 343 (CHERP METAL WKS)

## Beschreibung

Die vorliegende Erfindung betrifft ein metallurgisches Gefäß mit Einblasvorrichtung, das erhöhte Haltbarkeit hat.

Einblasvorrichtungen werden auf verschiedenen Gebieten der Industrie eingesetzt. Z.B. finden sie Anwendung in metallurgischen Gefäßen und Metallschmelzen, um Gase oder feinverteilte Feststoffe in eine Flüssigkeit einzuführen. Vielfach handelt es sich hierbei um Gasspülsteine aus feuerfestem Material, welche mit Kanälen ausgestattet sind, durch welche die Gase oder feinverteilten Feststoffe in die Flüssigkeit strömen. Gasspülsteine sind beispielsweise aus der DE-OS 36 25 478, der DE-OS 36 42 623, der DE-OS 36 31 521, der DE-U 85 22 350, 86 20 206 und 87 16 110 sowie der EP-A-0 153 380 bekannt.

Solche Gasspülsteine sind üblicherweise mit einem Metallmantel versehen und werden, in der Regel mit einer separaten Hülse versehen, in Lochsteine eingesetzt. Die Deckfläche der Spülsteine ist einem hohen Verschleiß ausgesetzt, so daß die Steine von der Oberflache her fortwahrend abgebaut werden. Darüber hinaus kommt es zwischen Metallschicht, Hülse, Lochstein und angrenzendem Gefäßboden durch die Turbulenzen der Schmelze zu einem starken Verschleiß. Die Haltbarkeit dieser Systeme ist infolgedessen sehr begrenzt.

Der Erfindung liegt nun die Aufgabe zugrunde, eine weniger schnell verschleißende Einblasvorrichtung mit einer mindestens 5-fachen Haltbarkeit zum Einführen von Gasen in metallurgische Gefäße zur Verfügung zu stellen, bestehend aus
a) einem mit gasführenden Kanälen versehenen Gasspülstein in Form eines Kreiskegelstumpfes aus feuerfestem Material,
b) einer die äußere Mantelfläche des Gasspülsteins und seine Grundfläche umgebenden Metallschicht,
c) einer mittig an der metallbeschichteten Grundfläche des Gasspülsteins angeordneten Gaszuführung und
d) einem die metallbeschichtete Mantelfläche des Gasspülsteins umgebenden Lochstein.

Diese Aufgabe wird erfindungsgemäß dadurch gelöst, daß das obere vom Lochstein nicht umhüllte Kegelstumpfende des Gasspülsteins über die Gefaßbodenzustellung hinaus in das Innere des metallurgischen Gefäßes ragt und daß der Lochstein und der in ihm sitzende Gasspülstein mit einer äußeren Umhüllung aus gegossenem oder gestampften feuerfestem Material versehen sind. Vorzugsweise füllt das feuerfeste Material auch den Spalt zwischen der Gefäßbodenzustellung und dem Lochstein aus.

Bevorzugte Ausführungen der Erfindung sind in den Ansprüchen 2-6 definiert. Ein Verfahren zur Herstellung der Einblasvorrichtung ist im Anspruch 7 definiert.

Die bisher nicht bekannte Maßnahme gemäß der Erfindung, den Gasspülstein über den Gefäßboden hinaus in das Innere des metallurgischen Gefäßes ragen zu lassen und diesen Teil mit einer zusätzlichen Umhüllung aus feuerfestem Material zu versehen, die vorzugsweise bis in den Spalt zwischen dem Lochstein des Gasspülsteins und der Gefäßbodenzustellung reicht und dort eine Verankerung bildet, erhöht die Haltbarkeit des Gasspülsteins deshalb beträchtlich, weil sich die beim Entleeren des metallurgischen Gefäßes zwangsläufig anfallende am Gefäßboden ansammelnden Schlackenreste nicht auf dem Gasspülstein absetzen. Bisher setzt die auf dem Gefäßboden verbleibende Restschlacke die bündig mit dem Gefäßboden angeordneten Gasspülsteine zu. Das Material erkaltet und verklebt dabei den Gasspülstein. Vor erneuter Ingebrauchnahme des Gefäßes muß deshalb die Mündung des Gasspülsteins freigebrannt werden. Das bedeutet nicht nur zusätzlichen Arbeitsaufwand, sondern führt auch zu einem unnötigen zusätzlichen Verschleiß am Gasspülstein.

Der kreiskegelstumpfförmige Gasspülstein besteht vorzugsweise aus zwei Kammern, welche durch eine gasdichte Schicht voneinander getrennt sind. Zweckmäßigerweise wird hierzu Metall verwendet. Hierbei ist im Bereich der Mantelfläche des Kreiskegelstumpfs eine Zone vorgesehen, in welcher kein Gas geführt wird. Die nicht-gasführende Kammer umschließt eine gasführende Kammer, in welcher sich durchgehende Kanäle befinden, die sich von der Kreiskegelstumpfgrundflache zur Deckfläche erstrecken. Die Gasdurchlässigkeit läßt sich aber auch durch andere Mittel, z.B. durch ungerichtete Porosität, gerichtete Gasdurchlässigkeit, Einbringen von Schlitzen oder andersartig angeordnete Kanäle, erreichen. Ebenso können auf der Mantelfläche des Spülsteins Kanäle oder Erhebungen vorhanden sein, wie sie von den sogenannten Randspülsteinen her bekannt sind.

Kanäle in Steinen aus feuerfesten Materialien können nach verschiedenen Methoden hergestellt werden. Z.B. kann man gekörntes feuerfestes Material in eine Form mit Nadeln oder Kernen einbringen und in dieser durch Stampfen, Rütteln, Vibrieren oder Pressen verdichten.

Verfahren zur Herstellung von Poren bzw. Kanälen in feuerfesten Materialien sind z.B. aus der DE-OS 25 11 997, EP-PS 0 083 919, AT-PS 288 860 oder AT-PS 248 936 bekannt.

Der metallbeschichtete Gasspülstein wird so in einen Lochstein eingesetzt, daß sein oberes Ende des Kreiskegelstumpfes aus dem Lochstein heraus in das Gefäßinnere ragt. Vorzugsweise ist er so ausgeformt, daß nur die gasführende innere Kammer herausragt und nicht von dem Lochstein umhüllt wird. Die nicht-gasführende äußere Kammer weist dann bevorzugt dieselbe Höhe wie der Lochstein auf.

Lochstein und freiliegendes Ende des kegelstumpfförmigen Gasspülsteins sind erfindungsgemäß mit einer zusätzlichen äußeren Umhüllung aus feuerfestem Material versehen. Diese Umhüllung wird in der Weise hergestellt, daß zunächst der Spalt zwischen der Gefäßbodenzustellung und dem Lochstein mit feuerfestem Material ausgegossen wird und diese Schicht sodann verdichtet wird. Das Verdichten kann beispielsweise durch Stampfen, Gießen oder Vibrieren erreicht werden. Ebenso ist auch selbstverdichtendes Material einsetzbar. Wenn der Spalt mit feuerfestem Material ausgefüllt ist, wird das über dem Lochstein vorstehende Ende des kreiskegelstumpfförmigen Gasspülsteins mit dem feuerfesten Material beschichtet.

Die Metallschicht, die das freistehende Ende des kreiskegelstumpfförmigen Gasspülsteins umfaßt, wird vorzugsweise mit Befestigungselementen versehen, so daß die äußere Umhüllung aus feuerfestem Material besonders fest anhaftet. Als Befestigungselemente eignen sich unter anderem Schlitzstifte, Wellenanker, V-Anker und Schweißraupen. Ebenso sind aber auch andere Befestigungselemente geeignet. Z.B. können auch in dem Metallmantel Erhöhungen angebracht sein.

Durch eine derartig aufgebaute Einblasvorrichtung wird die Angriffsfläche gegen Turbulenzen der Schmelze soweit geschützt, daß der Verschleiß erheblich gemindert ist. Denn bei dem nach dem Stand der Technik üblichen Einblasvorrichtungen liegt zwischen Metallschicht, Hülse, Lochstein und angrenzenden Gefäßbodensteinen ein starker Verschleiß vor, welcher durch starke Turbulenzen der Schmelze verursacht wird. Bei der vorliegenden Erfindung werden diese Nachteile vermieden, so daß die Haltbarkeit mindestens das 5-fache der bisher üblichen Vorrichtungen beträgt und damit bis zu einer ganzen Gefäßreise überdauert. Durch die gemeinsame Metallumhüllung beider Kammern des Gasspülsteins wird außerdem ein betriebssicheres Auswechseln der Gasspülsteine ohne Verletzung des Lochsteins gewährleistet.

Im folgenden wird die vorliegende Erfindung unter Bezugnahme auf die Figur näher erläutert.

Ein kreiskegelstumpfförmiger Gasspülstein 1 ist in einen Lochstein 8 eingesetzt. Der kreiskegelstumpfförmige Gasspülstein 1 besteht aus zwei Kammern. Die Kammer 13 ist gasführend, während die äußere Kammer 14 nicht-gasführend ist. Die Gase werden von der Grundfläche 5 zur Deckfläche 15 des Kegelstumpfes durch die Kanäle 2 in der Kammer 13 geleitet. In seinem oberen Kegelstumpfende 9 umfaßt der kreiskegelstumpfförmige Gasspülstein 1 nur noch die gasführende Kammer 13. Dieser Kammerabschnitt ist von einem Metallmantel 6 umhüllt, aber von dem Lochstein 8 nicht mehr umgeben und ragt über den Gefäßboden in das Innere des metallurgischen Gefäßes hinein.

Der kreiskegelstumpfförmige Gasspülstein 1 ist an seiner gesamten Mantelfläche und seiner Grundfläche 5 mit einem Metallmantel 6 versehen. Zwischen der gasführenden Kammer 13 und der diese konzentrisch umgebenden, eine Zwischenschicht zwischen Lochstein 8 und gasführender Kammer 13 bildenden nicht-gasführenden Kammer 14 ist ebenfalls der Metallmantel 6, welche die Kammern 13,14 voneinander trennt, angeordnet. Nicht beschichtet ist die Deckfläche 15.

An der Grundfläche 5 des Gasspülsteins ist mittig ein Gaszuführungsrohr 7 angebracht. Über dieses Rohr wird Gas dem Gasspülstein 1 zugeleitet, den es über die Kanäle 2 durchströmt.

Gasspülstein 1 und Lochstein 8 sind mit Ausnahme der Deckfläche 15 und der Grundfläche 5 vollständig mit einer Umhüllung 11 aus feuerfestem Material beschichtet. Das feuerfeste Material ist in den Spalt 12 zwischen Lochstein 8 und Gefäßbodenzustellung 10 eingebracht und bis zur Deckfläche 15 des Steins aufgefüllt worden. Im oberen Kegelstumpfende 9 ist der Metallmantel mit Befestigungselementen 16 ausgerüstet, welche der Verankerung der äußeren Umhüllung 11 dienen.

## Patentansprüche

1. Metallurgisches Gefäß mit einer Vorrichtung zum Einblasen von Gasen, bestehend aus
a) einem mit gasführenden Kanälen (2) versehenen Gasspülstein (1) in Form eines Kreiskegelstumpfes aus feuerfestem Material,
b) einer die äußere Mantelfläche des Gasspülsteins und seine Grundfläche (5) umgebenden Metallschicht (6)
c) einer mittig an der metallbeschichteten Grundfläche (5) des Gasspülsteins (1) angeordneten Gaszuführung (7),
d) einem die metallbeschichtete Mantelfläche des Gasspülsteins (1) umgebenden Lochstein (8) im Gefäßboden,
**dadurch gekennzeichnet,** daß
e) das obere vom Lochstein (8) nicht umhüllte Kegelstumpfende (9) des Gasspülsteins (1) über die Gefaßbodenzustellung (10) hinaus in das Innere des metallurgischen Gefäßes ragt und
f) der Lochstein (8) und der in ihm sitzende Gasspülstein (1) mit einer äußeren Umhüllung (11) aus gegossenem oder gestampftem feuerfestem Material versehen sind.

2. Gefäß gemäß Anspruch 1,
**dadurch gekennzeichnet,** daß der Gasspülstein (1) aus zwei sich überlagernden Kreiskegelstümpfen besteht, wobei einer den anderen konzentrisch umhüllt, unter Bildung einer gasführenden Kammer (13) und einer von dieser gasdicht getrennten, an deren äußeren Zone der Mantelfläche des Gasspülsteins (1) angeordneten nicht-gasführenden Kammer (14), wobei in der gasführenden Kammer (13) von der Grundfläche (5) zur Deckfläche (15) des Kreiskegelstumpfes sich erstreckende durchgehende Kanäle (2) angeordnet sind.

3. Gefäß gemäß Anspruch 2,
**dadurch gekennzeichnet,** daß die Kammern (13, 14) durch eine Metallschicht (6) voneinander getrennt sind.

4. Gefäß nach einem der Ansprüche 1 bis 3
**dadurch gekennzeichnet,** daß die feuerfeste Umhüllung (11) den Spalt (12) zwischen der Gefäßbodenzustellung (10) und dem Lochstein (8) ausfüllt.

5. Gefäß gemäß einem der Ansprüche 1 bis 4,
**dadurch gekennzeichnet,** daß an der Metallschicht (6) in dem nicht von dem Lochstein (8) umhüllten oberen Kegelstumpfendes (9) Befestigungselemente (16) für die äußere Umhüllung (11) aus feuerfestem Material angebracht sind.

6. Gefäß gemäß Anspruch 5,
**dadurch gekennzeichnet,** daß die Befestigungselemente (16) Suhlitzstifte, Wellenanker, V-Anker oder Schweißraupen sind.

7. Verfahren zur Herstellung eines Gefäßes mit einer Einblasvorrichtung gemäß den Ansprüchen 1 bis 6,
**dadurch gekennzeichnet,** daß das feuerfeste Material (11) bis zur Deckfläche (15) des kreiskegelstumpfförmigen Gasspülsteins (1) aufgefüllt wird.

## Claims

1. A metallurgical vessel having a device for the injection of gases, comprising:
a) a gas sink (1) formed with gas-carrying ducts (2) and constructed as a circular frustum of refractory material,
b) a metal layer (6) enclosing the outer generated surface of the gas sink and its base area (5),
c) a gas supply pipe (7) disposed at the centre of the metal-coated base area (5) of the gas sink (1),
d) a perforate block (8) in the vessel bottom, enclosing the metal-coated generated surface of the gas sink (1),
characterized in that
e) the upper end (9) of the frustum of the gas sink (1) which is not enclosed by the perforate block (8) extends beyond the lining (10) of the vessel bottom into the inside of the metallurgical vessel, and
f) the perforate block (8) and the gas sink (1) disposed therein are provided with an outer envelope (11) of cast or rammed refractory material.

2. An injection device according to claim 1, characterized in that the gas sink (1) comprises two circular frustums which are superimposed on one another, one of them concentrically enclosing the other one, with the formation of a gas-carrying chamber (13) and a chamber (14) which does not carry gas and is disposed on the outer zone of the generated surface of the gas sink (1), continuous ducts (2) extending in the gas-carrying chamber (13) from the base area (5) to the cover area (15) of the circular frustum.

3. An injection device according to claim 2, characterized in that the chambers (13, 14) are separated from one another by a metal layer (6).

4. An injection device according to one of claims 1 to 3, characterized in that the refractory envelope (11) fills the gap (12) between the lining (10) of the vessel bottom and the perforate block (8).

5. An injection device according to one of claims 1 to 4, characterized in that attaching elements (16) for the refractory outer envelope (11) are disposed on the metal layer (6) in the upper end (9) of the frustum not enveloped by the perforate block (8).

6. An injection device according to claim 5, characterized in that the attaching elements (16) are split pins, shaft stays, V stays or weld beads.

7. A method of manufacturing the injection device according to claims 1 to 6, characterized in that the refractory material (11) is filled in as far as the cover surface (15) of the circular frustoconical gas sink (1).

## Revendications

1. Récipient métallurgique avec un dispositif pour l'insufflation de gaz, constitué de
a) une pierre de lavage des gaz (1) munie de canaux (2) de guidage des gaz, sous forme d'un tronc de cône circulaire en matériau réfractaire,
b) une couche métallique (6) entourant la surface d'enveloppe externe de la pierre de lavage des gaz et sa surface de base (5),
c) une amenée de gaz (7) disposée centralement sur la surface de base (5) recouverte de métal de la pierre de lavage des gaz (1),
d) une brique perforée (8) entourant la surface d'enveloppe recouverte de métal de la pierre de lavage des gaz (1) dans le fond du récipient,
caractérisé en ce que
e) l'extrémité (9) du tronc de cône de la pierre de lavage des gaz (1) non entourée par la brique perforée (8) fait saillie au-dessus et à l'extérieur du revêtement (10) du fond du récipient à l'intérieur du récipient métallurgique et
f) la brique perforée (8) et la pierre de lavage des gaz (1) logée dedans sont munies d'un enrobage extérieur (11) en matériau réfractaire coulé ou damé.

2. Récipient selon la revendication 1,
caractérisé en ce que la pierre de lavage des gaz (1) est constituée de deux troncs de cône circulaires, l'un entourant l'autre concentriquement en formant une chambre de guidage des gaz (13) et une chambre ne guidant pas les gaz (14) séparée de manière étanche aux gaz par rapport à celle-ci, disposée sur sa zone externe de la surface d'enveloppe de la pierre de lavage des gaz (1), des canaux traversants (2) s'étendant dans la chambre de guidage des gaz (13) de la surface de base (5) à la surface de couverture (15).

3. Récipient selon la revendication 2,
caractérisé en ce que les chambres (13, 14) sont séparées l'une de l'autre par une couche de métal (6).

4. Récipient selon l'une des revendications 1 à 3,
caractérisé en ce que l'enrobage réfractaire (11) remplit la fente (12) entre le revêtement (10) du fond du récipient et la brique perforée (8).

5. Récipient selon l'une des revendications 1 à 4,
caractérisé en ce que des éléments de fixation (16) en matériau réfractaire pour l'enrobage extérieur (11) sont disposés sur la couche de métal (6) dans l'extrémité supérieure (9) du tronc de cône non entourée par la brique perforée (8).

6. Récipient selon la revendication 5,
caractérise en ce que les éléments de fixation (16) sont des broches fendues, des ancres ondulées, des ancres en V ou des chenilles de soudure.

7. Procédé de fabrication d'un récipient avec un dispositif d'insufflation selon les revendications 1 à 6,
caractérisé en ce que le matériau réfractaire (11) est rempli jusqu'à la surface de couverture (15) de la pierre de lavage des gaz (1) en forme de tronc de cône circulaire.
